# EUROPÄISCHE PATENTSCHRIFT

(11) **EP 2 546 407 B1**
(45) Veröffentlichungstag und Bekanntmachung des Hinweises auf die Patenterteilung: **25.03.2020**
(21) Anmeldenummer: 12401142.0
(22) Anmeldetag: 09.07.2012
(51) Int. Cl.: D06H 7/02, B26D 3/16, D06H 7/22, B26D 7/08

(54) **Verfahren und Vorrichtung zum Bearbeiten eines in seiner Längsrichtung bewegten Schlauches, insbesondere textilen Gewebeschlauches**
Method and device for processing a tube moving lengthways, in particular textile fabric tube
Procédé et dispositif de traitement d'un tuyau déplacé dans le sens de la longueur, en particulier un flexible textile

(30) Priorität: 12.07.2011 DE 102011051753
(43) Veröffentlichungstag der Anmeldung: 16.01.2013
(73) Patentinhaber: WireMasters GmbH & Co. KG, 63571 Gelnhausen (DE)
(72) Erfinder: Dannewitz, Peer, 63571 Gelnhausen (DE); Dannewitz, Manfred, 63584 Gründau (DE)
(74) Vertreter: Sroka, Peter-Christian

(56) Entgegenhaltungen:
- EP-A1- 2 312 050
- EP-A2- 1 876 284
- WO-A1-98/54393
- JP-A- 2004 149 977

## Beschreibung

Die Erfindung betrifft ein Verfahren zum Bearbeiten eines in seiner Längsrichtung bewegten Schlauches, insbesondere textilen Gewebeschlauches, gemäß dem Oberbegriff des Patentanspruchs 1, sowie eine Vorrichtung gemäß dem Oberbegriff des Patentanspruchs 9.

Bei einem in der EP 2 312 050 A1 beschriebenen Verfahren zum Bearbeiten eines aus textilen Materialien bestehenden Gewebeschlauches dient das zwischen die beiden Schlauchlagen eingeführte Trennelement dem Zweck, im Bereich des Bearbeitungsgerätes die beiden Schlauchlagen zuverlässig voneinander zu trennen, um während der Bearbeitung bzw. Behandlung eine gegenseitige Beeinflussung der Schlauchlagen zu verhindern.

Bei einer ersten Ausführungsform dieses bekannten Systems wird im Bereich des Bearbeitungsgerätes zwischen die beiden Schlauchlagen ein in Pressrichtung starres Trennelement in Form einer flachen, vorzugsweise aus Metallblech bestehenden Trennzunge eingeführt. Bei einer zweiten Ausführungsform ist das Trennelement in Bewegungsrichtung des Schlauches hinter dem Schlauch-Bearbeitungsgerät positioniert und hat die Form eines sich in Richtung des Schlauchbearbeitungsgerätes sowohl in der Breite als auch in der Dicke abnehmenden, zungenförmigen Abschnitts, der an einem walzenförmigen Trennelement-Halteorgan befestigt ist, auf das die Trennelement-Rückhalteeinrichtung folgt.

Der Erfindung liegt die Aufgabe zugrunde, Maßnahmen vorzusehen, um bei der Bearbeitung eines Schlauches, insbesondere textilen Gewebeschlauches, im Bereich des Schlauch-Bearbeitungsgerätes eine sichere Positionierung des Trennelementes zwischen den Schlauchlagen, im Bereich des Schlauchbearbeitungsgerätes zu erreichen.

Diese Aufgabe wird verfahrensgemäß gelöst mit den Merkmalen des Kennzeichens des Patentanspruchs 1.

Ein Vorteil dieser Maßnahme, nämlich das Trennelement vor dem Schlauch-Bearbeitungsgerät zu positionieren und festzuhalten, besteht darin, dass der Schlauch über eine der Länge des Trennelementes entsprechende Wegstrecke gleichförmig geführt in das Schlauch-Bearbeitungsgerät eintritt und nicht erst im Bereich des Schlauch-Bearbeitungsgerätes gegen das Trennelement stößt.

Dem Trennelement-Halteorgan werden bevorzugt Stützrollen zugeordnet, die von dem Schlauch außerhalb des Trennelement-Halteorgans überlaufen werden, wodurch das Einlaufen des Schlauches in die Trennelement-Rückhalteeinrichtung verbessert wird und nahezu reibungsfrei erfolgt. Die Stützrollen sind vorzugsweise drehbar an dem Trennelement-Halteorgan gelagert.

Gemäß einer bevorzugten Ausführungsform der Erfindung wird ein Trennelement mit einem Trennelement-Rückhalteorgan im wesentlichen in Form eines Keilkörpers verwendet, dessen Keilspitze entgegen der Bewegungsrichtung des Schlauches gerichtet ist.

Die erfindungsgemäße Vorrichtung zum Bearbeiten eines in seiner Längsrichtung intermittierend bewegten Schlauches ist ausgehend von den Merkmalen des Oberbegriffs des Patentanspruchs 8 gekennzeichnet durch die Merkmale des Kennzeichens des Patentanspruchs 8.

Eine bevorzugte Ausführungsform der erfindungsgemäßen Vorrichtung ist dadurch gekennzeichnet, dass dem Trennelement-Halteorgan zwei außerhalb des Trennelement-Halteorgans wirksame, vorzugsweise drehbar an dem Trennelement-Halteorgan gelagerte Stützrollen zugeordnet sind, die von dem Schlauch überlaufen werden.

Eine weitere bevorzugte Ausführungsform der erfindungsgemäßen Vorrichtung ist dadurch gekennzeichnet, dass das Trennelement-Halteorgan die Form eines Keilkörpers hat, dessen Keilspitze entgegen der Bewegungsrichtung des Schlauches ausgerichtet ist.

Bevorzugt wird eine Trennelement-Rückhalteeinrichtung mit zwei relativ zueinander verstellbaren Trennelement-Rückhaltegliedern vorzugsweise in Form von Walzenkörpern, verwendet.

Es kann vorzugsweise auch ein längliches, in den Bereich des Bearbeitungsgerätes reichendes Trennelement mit einem an seinem hinteren Ende angebrachten Trennelement-Halteorgan in Form eines Walzenkörpers verwendet werden.

Die Erfindung wird im folgenden an Hand der Zeichnungen näher beschrieben:
Figur 1 zeigt in schematisierter Darstellung eine Vorrichtung zum fortlaufenden Bearbeiten eines sich in seiner Längsrichtung bewegenden Schlauches mit einer ersten Ausführungsform eines Trennelement-Halteorgans;
Figur 2 zeigt in schematisierter Darstellung die Vorrichtung gemäß Figur 1 mit einer abgewandelten Ausführungsform des Trennelement-Halteorgans;
Die Figuren 3 und 4 zeigen teilweise in der Draufsicht und teilweise in der Seitenansicht verschiedene Ausführungsformen eines der erfindungsgemäßen Vorrichtung zugeordneten Trennelementes;
Die in Figur 1 schematisiert in der Seitenansicht dargestellte erfindungsgemäße Vorrichtung enthält im Wesentlichen folgende Einzelkomponenten:
   - ein Schlauchbearbeitungsgerät 1, bestehend aus
      - einem Amboss 2 und
      - einem in Richtung des Doppelpfeils f1 auf- und abbewegbaren Werkzeug 3, beispielsweise in Form einer Sonotrode;
   - eine Schlauchfördereinrichtung 4 mit vorzugsweise integrierter Schneideinrichtung;
   - ein im wesentlichen flaches, längliches, zungenförmiges Trennelement, das an einem Trennelement-Halteorgan 6 angebracht ist;
   - zwei eine Trennelement-Rückhalteeinrichtung 7-7 bildende, vorzugsweise walzenförmige Trennelement-Rückhalteglieder 7, von denen eines in Richtung des Doppelpfeils f1 zum Einrichten der Vorrichtung auf- und abbewegbar ist.

Die erfindungsgemäße Vorrichtung dient zum Bearbeiten eines mittels der Schlauchfördereinrichtung 4 in Richtung des Pfeils f₂ von einem nicht dargestellten Schlauchvorrat abgezogenen Schlauches 8. Der Schlauch 8 wird dem Schlauchbearbeitungsgerät 1 in zwei flächig übereinander liegenden, oberen und unteren Schlauchlagen 8.1 und 8.2 zugeführt, wobei zwischen die beiden Schlauchlagen 8.1 und 8.2 das Trennelement 5 eingeführt ist.

Das an dem einen Ende des Trennelementes 5 angeordnete Trennelement-Halteorgan 6 hat die Form eines Walzenkörpers 6 mit sich nach außen hin verjüngenden, abgerundeten Enden.

Das Trennelement 5 besteht aus druckfestem Material, vorzugsweise aus gehärtetem Federstahl.

Bei dem Schlauch-Bearbeitungsgerät 1 kann es sich beispielsweise um ein Wärmebehandlungsgerät, vorzugsweise eine Sonotrode handeln, um die beiden Schlauchlagen 8.1 und 8.2 soweit zu erwärmen, dass die Gewebefäden unter Druckanwendung warm verformt werden und sich im Bereich jeder der beiden Schlauchlagen bedingt haltbar ineinander verpressen bzw. verhaken. Die beiden Schlauchlagen 8.1, 8.2 werden vorzugsweise mit einer solchen Druckkraft verpresst, dass die elastische Verformung der ineinander verpressten Filamente und die dadurch entstandenen Retentionen haltbar werden, vorzugsweise derart, dass die elastische Verformung der ineinander verpressten Filamente und die dadurch entstandenen Retentionen haltbar werden.

Bei dem Schlauchbearbeitungsgerät 1 kann es sich auch um ein Prägewerkzeug oder sonstiges Werkzeug mit oder ohne Wärmeeinwirkung handeln.

Das Bezugszeichen 10 repräsentiert einen mittels der in die Schlauchfördereinrichtung 4 integrierten Trenneinrichtung abgeschnittenen Schlauchabschnitt.

Das in Figur 2 dargestellte Trennelement-Halteorgan 6' hat im wesentlichen die Form eines Keilkörpers 6', dessen Keilspitze entgegen der Bewegungsrichtung des Schlauches 8 ausgerichtet ist. Dem Keilkörper 6' sind zwei von dem Schlauch außerhalb des Keilkörpers 6' überlaufene, vorzugsweise drehbare Stützrollen 9 zugeordnet, über die der Schlauch in den Wirkungsbereich der beiden walzenförmigen Trennelement-Rückhalteglieder 7 der Trennelement-Rückhalteeinrichtung einläuft.

Bei den Ausführungsformen gemäß den Figuren 1 und 2 sind das Trennelement 5, das Trennelement-Halteorgan 6 bzw. 6' und die Trennelement-Rückhalteeinrichtung 7-7 vor dem Schlauchbearbeitungsgerät 1 angeordnet.

Das in den Figuren 3 und 4 dargestellte Trennelement 5 ist an seiner Unter- und/oder Oberseite mit vorzugsweise wulstförmigen Auswölbungen 5.1 versehen, die vorzugsweise auch noch seitlich über das Trennelement 5 vorspringende Vorsprünge 5.2 haben können. Die örtliche Anordnung der Auswölbungen 5.1 ist vorzugsweise unter Verwendung von Schrauben 11 veränderbar ist.

Die Maßnahmen gemäß den Figuren 3 und 4 dienen insbesondere bei einem Gewebeschlauch zum Ausrichten und Strecken der Gewebestruktur.

### Bezugszeichenliste für Patentanmeldung I-05/2011 EP d.Fa. Dannewitz GmbH & Co. Kommanditgesellschaft

- f₁: - Auf- und Abbewegung
- f₂: - Förderrichtung
- 1: - Schlauchbearbeitungsgerät
- 2: - Amboss
- 3: - Werkzeug, Sonotrode
- 4: - Schlauchfördervorrichtung mit integrierter Schneideeinrichtung
- 5: - Trennelement
- 6: - Trennelement-Halteorgan, walzenförmig
- 6': - Trennelement-Halteorgan, keilförmig
- 7: - walzenförmige Trennelement-Rückhalteglieder
- 8: - Schlauch
- 8.1: - obere Schlauchlage
- 8.2: - untere Schlauchlage
- 9: - Stützrollen
- 10: - abgeschnittener Schlauchabschnitt
- 11: - Schraube

## Patentansprüche

1. Verfahren zum Bearbeiten eines in seiner Längsrichtung intermittierend bewegten Schlauches, insbesondere textilen Gewebeschlauches, mit den folgenden Stufen:
- Zusammenlegen des Schlauches (8) in zwei flächig übereinanderliegende Schlauchlagen (8.1; 8.2);
- Bearbeiten der beiden Schlauchlagen (8.1; 8.2) in einem, bezogen auf die Schlauchlängsrichtung, begrenzten Flächenbereich in einem Schlauch-Bearbeitungsgerät (1);
- Einführen eines Trennelementes zwischen die beiden Schlauchlagen (8.1; 8.2), wobei man ein Trennelement (5) in Form einer im wesentlichen plattenförmigen länglichen und druckfesten Zunge verwendet, die mit einem Ende in den Arbeitsbereich des Schlauchbearbeitungsgerätes (1) reicht und mit dem anderen Ende an einem Trennelement-Halteorgan (6; 6') befestigt ist, sowie
- Festhalten des Trennelementes mittels einer mit dem Trennelement-Halteorgan zusammenwirkenden Trennelement-Rückhalteeinrichtung, **dadurch gekennzeichnet, dass** das Trennelement (5), das Trennelement-Halteorgan (6; 6') und die Trennelement-Rückhalteeinrichtung (7-7) in Bewegungsrichtung (f₂) des Schlauches vor dem Schlauch-Bearbeitungsgerät (1) angeordnet sind.

2. Verfahren nach Anspruch 1, **dadurch gekennzeichnet, dass** der Schlauch (8) über an dem Trennelement-Halteorgan (6; 6') angeordnete Stützrollen (9) geführt wird.

3. Verfahren nach einem der Ansprüche 1 und 2, **dadurch gekennzeichnet, dass** man ein Trennelement (5) mit einem Trennelement-Halteorgan (6') in Form eines Keilkörpers verwendet, dessen Keilspitze entgegen der Bewegungsrichtung (f₂) des Schlauches (8) gerichtet ist.

4. Verfahren nach einem der Ansprüche 1 bis 2, **dadurch gekennzeichnet, dass** man ein Trennelement (5) mit einem Trennelement-Halteorgan (6) in Form eines Walzenkörpers (6) verwendet.

5. Verfahren nach einem der Ansprüche 1 bis 4, **dadurch gekennzeichnet, dass** man eine verstellbare Trennelement-Rückhalteeinrichtung (7-7) verwendet, die zwischen einer das Einführen des Trennelementes (5) in den Schlauch (8) ermöglichenden Öffnungsstellung und einer das Durchlaufen des Trennelementes (5) verhindernden Rückhaltestellung beweglich ist.

6. Verfahren nach einem der Ansprüche 1 bis 5, **dadurch gekennzeichnet, dass** man als Schlauch-Bearbeitungsgerät (1) ein Wärmebehandlungsgerät verwendet und die beiden Schlauchlagen (8.1; 8.2) so weit erwärmt, dass die Gewebefäden unter Druckanwendung warm verformt werden und sich im Bereich jeder der beiden Schlauchlagen bedingt haltbar ineinander verpressen bzw. verhaken.

7. Verfahren nach Anspruch 6, **dadurch gekennzeichnet, dass** man als Wärmebehandlungsgerät eine Sonotrode verwendet.

8. Vorrichtung zum Bearbeiten eines in seiner Längsrichtung intermittierend bewegten Schlauches zur Durchführung des Verfahrens nach einem der Ansprüche 1 bis 7, enthaltend
- eine Schlauchfördereinrichtung (4),
- ein Schlauchbearbeitungsgerät (1),
- ein in den Schlauch einführbares Trennelement (5) in Form einer im wesentlichen plattenförmigen, länglichen und druckfesten Zunge, die mit einem Ende in den Arbeitsbereich des Schlauch-Bearbeitungsgerätes (1) reicht,
- ein Trennelement-Halteorgan, an dem das andere Ende des Trennelementes befestigt ist und
- eine Trennelement-Rückhalteeinrichtung,
**dadurch gekennzeichnet, dass** das Trennelement (5), das Trennelement-Halteorgan (6; 6') und die Trennelement-Rückhalteeinrichtung (7-7) in Schlauchbewegungsrichtung (f₂) vor dem Schlauchbearbeitungsgerät (1) angeordnet sind.

9. Vorrichtung nach Anspruch 8, **dadurch gekennzeichnet, dass** das Trennelement-Halteorgan (6; 6') in Schlauchbewegungsrichtung vor der Trennelement-Rückhalteeinrichtung (7-7) angeordnet ist.

10. Vorrichtung nach Anspruch 8 oder 9, **dadurch gekennzeichnet, dass** dem Trennelement-Halteorgan (6; 6') zwei außerhalb des Trennelement-Halteorgans (6; 6') wirksame Stützrollen (9) zugeordnet sind, die von dem Schlauch überlaufen werden.

11. Vorrichtung nach Anspruch 10, **dadurch gekennzeichnet, dass** die Stützrollen (9) drehbar an dem Trennelement-Halteorgan (6; 6') gelagert sind.

12. Vorrichtung nach einem der Ansprüche 8 bis 11, **dadurch gekennzeichnet, dass** das Trennelement-Halteorgan (6') die Form eines Keilkörpers hat, dessen Keilspitze entgegen der Bewegungsrichtung (f₂) des Schlauches (8) ausgerichtet ist.

13. Vorrichtung nach einem der Ansprüche 8 bis 11, **dadurch gekennzeichnet, dass** das Trennelement-Halteorgan (6) die Form eines Walzenkörpers hat.

14. Vorrichtung nach einem der Ansprüche 8 bis 13, **dadurch gekennzeichnet, dass** das Trennelement (5) seitlich vorspringende Auswölbungen (5.1) aufweist.

15. Vorrichtung nach Anspruch 14, **dadurch gekennzeichnet, dass** das Trennelement an seiner Unter- und/oder Oberseite mit wulstförmigen Auswölbungen versehen ist.

16. Vorrichtung nach Anspruch 14 oder 15, **dadurch gekennzeichnet, dass** die örtlichen Anordnungen der Auswölbungen an dem Trennelement (5) veränderbar sind.

17. Vorrichtung nach einem der Ansprüche 8 bis 16 **dadurch gekennzeichnet, dass** das Bearbeitungsgerät ein Wärmebehandlungsgerät ist, mit dem die beiden Schlauchlagen (8.1; 8.2) soweit erwärmbar sind, dass die Gewebefäden unter Druckanwendung warm verformt werden und sich im Bereich jeder der beiden Schlauchlagen bedingt haltbar ineinander verpressen bzw. verhaken.

18. Vorrichtung nach Anspruch 17, **dadurch gekennzeichnet, dass** das Wärmebehandlungsgerät eine Sonotrode ist.

## Claims

1. Procedure for treating a hose, especially a fabric hose which is intermittingly moved in its longitudinal direction, according to the following treatment steps:
- folding together the hose (8) into two hose-layers (8.1 ; 8.2) lying planar one upon the other;
- treating the two hose-layers (8.1; 8.2) within - related to the longitudinal direction of the hose - a limited surface area in a hose-working tool (1);
- introducing between the two hose-layers (8.1; 8.2) a separator element (5) in the form of an essentially plate-like, oblong and compression proof tongue which reaches with one end into the working area of the hose-working tool (1) and which is fastened with the other end to a separator element holding device (6; 6') and
- retaining the separator element by means of a separator element retaining device cooperating with the separator element holding device
**characterised in that** the separator element (5), the separator holding device (6; 6') and the separator element retaining device (7 - 7) are in the moving direction (f₂) of the hose, positioned in front of the tube working tool (1).

2. Procedure according to claim 1, **characterised in that** the hose (8) is guided by support rollers (9) which are positioned above the separator element holding device (6; 6').

3. Procedure according to one of the claims 1 and 2, **characterised in that** a separator element (5) is used with a separator element holding device (6') in the form of a wedge body, the wedge point of which is directed against the moving direction (f₂) of the hose (8).

4. Procedure according to one of the claims 1 and 2, **characterised in that** a separator element (5) is used with a separator element holding device (6) in the form of a cylinder body (6).

5. Procedure according to one of the claims 1 to 4, **characterised in that** an adjustable separator element retaining device (7 - 7) is used which is movable between an open position enabling the introduction of the separator element (5) into the hose (8), and a retaining position prohibiting the running through of the separator element (5).

6. Procedure according to one of the claims 1 to 5, **characterised in that** a heat treatment tool is used as hose working tool and that the two hose-layers (8.1; 8.2) are heated as far, that the texture yarns when exposed to pressure, are heat formed, and the two hose-layers (8.1; 8.2) in the area of each of the two hose-layers, are conditionally stable compressed and/or anchored, respectively, with each other.

7. Procedure according to claim 6, **characterised in that** a sonotrode is used as heat treatment tool.

8. Equipment for treating a hose which is intermittingly moved in its longitudinal movement, for execution of the Procedure according to one of the claims 1 to 7 including
- a hose conveyer (4)
- a hose working tool (1)
- a separator element (5) in the form of an essentially plate-like, oblong and compression proof tongue, which is insertable into the hose and which reaches with one end the working area of the hose working tool (1)
- a separator element holding device to which the other end of the separator element is fastened
- a separator element retaining element,
**characterised in that** the separator element (5), the separator element holding device (6;6') and the separator element retaining device (7 - 7) are arranged in the moving direction (f₂) of the hose, in front of the hose working tool (1).

9. Equipment according to claim 8, **characterised in that** the separator element holding device (6; 6') in the moving direction of the hose, is arranged in front of the separator element retaining device (7 - 7).

10. Equipment according to claim 8 or 9, **characterised in that** two support rollers (9) over which the hose runs, are effectively allocated the separator element holding device (6; 6'), outside of which.

11. Equipment according to claim 10, **characterised in that** the support rollers (9) are pivot-mounted at the separator element holding device (6; 6').

12. Equipment according to one to one of the claims 8 to 11, **characterised in that** the separator element holding device (6') has the form of a wedge body, the wedge point of which is directed against the moving directions (f₂) of the hose (8).

13. Equipment according to one of the claims 8 to 11, **characterised in that** the separator element holding device (6) has the form of a cylinder body.

14. Equipment according to one of the claims 8 to 13, **characterised in that** the separator element (5) is provided with laterally protruding protuberances (5.1).

15. Equipment according to claim 14, **characterised in that** the separator element is provided at its lower and/or its upper side with toric protuberances.

16. Equipment according to claim 14 or 15, **characterised in that** the local arrangements of the protuberances at the separator element (5) are exchangeable.

17. Equipment according to one the claims 8 to 16, **characterised in that** the working tool is a heat treatment tool for heating the two hose-layers (8.1; 8.2) as far that the texture yarn, when exposed to pressure, are heat formed and, in the area of each of the two hose-layers, are conditionally stable compressed and/or anchored, respectively, with each other.

18. Equipment according to claim 17, **characterised in that** the heat treatment tool is a sonotrode.

## Revendications

1. Procédure pour le traitement d'un tuyau flexible, en particulier d'un tuyau textile, qui est transporté intermittent dans son sens longitudinal, avec des pas suivants:
- plier le tuyau (8) dans deux couches superposées (8.1 ; 8.2);
- traiter les deux couches (8.1; 8.2) du tuyau dans un appareil (1) pour le traitement d'un tuyau sur une surface limitée en référence au sens longitudinal du tuyau;
- introduire un élément de séparation entre les deux couches (8.1; 8.2) du tuyau en utilisant un élément de séparation en forme d'une lame essentiellement en forme d'une plate, oblongue et résistant contre pression, quelle lame s'étend avec un fin jusqu'à une région de travail d'appareil (1) pour le traitement du tuyau, est fixée avec l'autre fin à un dispositif de fixation (6; 6') pour l'élément de séparation et
- attacher l'élément de séparation avec un système d'attache pour l'élément de séparation, coopérant avec le dispositif de fixation pour l'élément de séparation
**caractérisée en ce que** l'élément de séparation (5), le dispositif de fixation (6; 6') pour l'élément de séparation et le système d'attache (7 - 7) pour l'élément de séparation sont en sens de mouvement du tuyau, arrangées devant l'appareil (1) pour le traitement du tuyau.

2. Procédure selon la revendication 1, **caractérisée en ce que** le tuyau (8) est conduit par des rôles d'appui (9) qui sont arrangés au dispositif de fixation (6; 6') pour l'élément de séparation.

3. Procédure selon l'une des revendications 1 à 2, **caractérisée en ce qu'**un élément de séparation (5) est utilisé avec un dispositif de fixation (6') pour l'élément de séparation en forme d'une clavette, la pointe de laquelle est dirigée contre la direction de mouvement (f₂) du tuyau (8).

4. Procédure selon l'une des revendications 1 à 2, **caractérisée en ce qu'**un élément de séparation (5) es utilisé avec un dispositif de fixation (6) pour l'élément de séparation en forme d'un cylindre.

5. Procédure selon à une revendication 1 à 4, **caractérisée en ce qu'**un système d'attache (7 - 7) ajustable pour l'élément de séparation et utilise, quel système d'attache (7 - 7) est arrangé entre une position ouverte dans laquelle on peut introduire l'élément de séparation (5) dans le tuyau, et une position bloquée, dans laquelle le passage d'élément de séparation est empêché.

6. Procédure selon l'une des revendications 1 à 5, **caractérisée en ce qu'**un appareil de traitement thermique et utilise comme appareil de traitement (1) du tuyau et quel appareil de traitement thermique peut chauffer les deux couches (8.1; 8.2) du tuyau à une température qui suffit que les fils du tuyau textile ans la région des deux couches du tuyau, sont déformé sous pression à chaud et sont conditionnellement solidement accrochés et/ou compressés, respectivement.

7. Procédure selon la revendication 6, **caractérisée en ce qu'**une sonotrode est utilisée comme appareil de traitement thermique.

8. Equipement pour le traitement d'un tuyau, qui es transporté intermittent dans son sens longitudinal, pour la réalisation de la Procédure selon une des revendications 1 à 7 contenant
- un transporteur (4) pour le tuyau
- un appareil (1) pour le traitement du tuyau
- un élément de séparation (5) insérable dans le tuyau et en forme d'une lame, essentiellement en forme d'une plate, oblongue et résistant contre pression, quelle lame s'étend avec un fin jusque à un région de travail d'appareil (1) pour le traitement du tuyau
- un dispositif de fixation pour l'élément de séparation à lequel l'autre fin d'élément de séparation est fixé et
- un système d'attache pour l'élément de séparation
**caractérisé en ce que** l'élément de séparation (5), le dispositif de fixation (6;6') pour l'élément de séparation et le système d'attache (7 - 7) pour l'élément de séparation sont arrangés devant l'appareil (1) pour le traitement du tuyau dans la direction de mouvement (f₂) du tuyau.

9. Equipement selon la revendication 8, **caractérisé en ce que** le dispositif de fixation (6; 6') pour l'élément de séparation est arrangé devant le système d'attache (7 - 7) pour l'élément de séparation, dans la direction de mouvement du tuyau.

10. Equipement selon la revendication 8 ou 9, **caractérisé en ce que** deux rôles (9) d'appui, qui sont effectifs au dehors du dispositif de fixation (6; 6') pour l'élément de séparation, sont attribués au dispositif de fixation (6 ; 6') pour l'élément de séparation.

11. Equipement selon la revendication 10, **caractérisé en ce que** les rôles d'appui (9) sont montés rotative au dispositif de fixation (6; 6') pur l'élément de séparation.

12. Equipement selon la revendication 8 à 11, **caractérisé en ce que** le dispositif de fixation (6') pour l'élément de séparation a la forme d'une clavette, le point de laquelle est dirigé contre la direction de mouvement (f₂) du tuyau (8).

13. Equipement selon la revendication 8 à 11, **caractérisé en ce que** le dispositif de fixation (6) est en forme d'un cylindre.

14. Equipement selon la revendication 8 à 13, **caractérisé en ce que** l'élément de séparation (5) a des saillies latérales (5.1).

15. Equipement selon la revendication 14, **caractérisé en ce que** l'élément de séparation a des saillies renflées à sa surface inférieure et/ou à sa surface supérieure.

16. Equipement selon la revendication 14 ou 15, **caractérisé en ce que** les positions locales des saillies d'élément de séparation (5) sont modifiables.

17. Equipement selon l'une revendication 8 à 16, **caractérisé en ce que** l'appareil de traitement est un appareil de traitement thermique qui peut chauffer les deux couches (8.1 ; 8.2) du tuyau à une température qui suffit que les fils du tuyau textile dans la région des deux couches du tuyau sont déformés sous pression à chaud et sont conditionnellement solidement accrochés et/ou compressés, respectivement, reliés.

18. Equipement selon revendication 17, **caractérisé en ce que** l'appareil de traitement thermique et une sonotrode.
